# EUROPÄISCHE PATENTSCHRIFT

(11) **EP 0 068 215 B1**
(45) Veröffentlichungstag und Bekanntmachung des Hinweises auf die Patenterteilung: **06.11.1985**
(21) Anmeldenummer: 82105086.1
(22) Anmeldetag: 10.06.1982
(51) Int. Cl.: A63B 23/04, A61H 1/02

(54) **Vorrichtung für eine passive Beinbewegung**
Apparatus for a passive movement of the legs
Un appareil pour un mouvement passif des jambes

(30) Priorität: 12.06.1981 DE 3123377
(43) Veröffentlichungstag der Anmeldung: 05.01.1983
(73) Patentinhaber: Neubauer GmbH Maschinenbau, D-4040 Neuss (DE)
(72) Erfinder: Schotten, Theodor, D-4048 Grevenbroich (DE)
(74) Vertreter: Plöger, Ulrich

## Beschreibung

Die Erfindung bezieht sich auf eine Vorrichtung für eine passive Beinbewegung mit einem Tretlager, einem dieses tragenden Bodengestell, je einer auf beiden Seiten des Tretlagers angeordneten, mittels eines Bewegungsmotors angetriebenen Kurbel mit Pedalen und einer Griffstange mit Handgriffen, bis zu denen die Griffstange mit einem Körper verkleidet ist, der mit im wesentlichen in senkrechten Ebenen liegenden glatten Wandungen verschalt ist und einen in horizontaler Ebene langgestreckten Querschnitt mit einer in Bezug zu seiner Quererstreckung erheblich grösseren Längserstreckung aufweist, wobei sich die Handgriffe oberhalb des Tretlagers befinden.

Eine nach der US-A-3 991 749 bekannte Vorrichtung dieser Art leitet sich von der Fahrradstruktur derart ab, dass dabei der Sattel, das Tretlager sowie die Griffstange ein Dreieck miteinander bilden, bei welchem sich die Griffstange, vom Benutzer aus gesehen, schräg nach vorne oberhalb des Tretlagers befindet, während der Sattel bei entsprechender Betrachtungsweise schräg nach hinten oberhalb des Tretlagers liegt. Bei dieser Anordnung kann die passive Beinbewegung nur für derartige Benutzer in Frage kommen, die in der Lage sind, sich auf einen Sattel zu setzen, und die im übrigen ihre Beinbewegungen noch hinreichend steuern können. Die dem Benutzer zugekehrte Schmalseite der Verkleidung ist schräg nach vorne geneigt, damit sie für die Betätigung eines dort angeordneten Schaltknopfes zugänglich bleibt, so dass der Fall eintreten kann, dass die Knie des Benutzers bei mangelnder Kontrollfunktion gegen die Verkleidungskanten oder sogar gegeneinanderschlagen.

Eine nach der Druckschrift «Electronic Design», Band 24, Nr. 17, 16. August 1976, Seite 38 bekannte Ausführungsform leitet sich ebenfalls in ihrem Grundaufbau von einem Fahrrad ab, wobei Sattel, Tretlager und die Griffstange, die erwähnte, geometrische Beziehung zueinander aufweisen. Die Knie eines zu entsprechenden Bewegungen unfähigen Benutzers können dabei nicht zuverlässig gesteuert werden, wobei noch hinzu kommt, dass sie auf der Innenseite an einem vom unteren Sockel ausgehenden Faltenbalg vorbeischeuern und verletzt werden können. Von grundsätzlich gleichem Aufbau ist eine Ausführungsform nach «Product lngenieuring», Band 41, Nr. 9, 27.4.1970, Seiten 36/38. Auch hierbei kann man die Knie eines entsprechend gelähmten Benutzers nicht vor nachteiligen Berührungen schützen. Das gleiche gilt für die ebenfalls von der Geometrie eines Fahrrades abgeleiteten Trainingsgeräte nach der DE-A-20 34 942, der US-A-2 406 344 und der US-A-3 134 378. Von gattungsgemäss anderen Bewegungs- und Massagegeräten nach der US-A-3 789 836 und der US-A-2 893 380 ist es bekannt, Fussstützen mit seitlich hochgezogenen Rändern auszubilden.

Vom einleitend benannten Stand der Technik ausgehend liegt der Erfindung die Aufgabe zugrunde, mit der Vorrichtung Beinbewegungen auch bei Patienten auszuführen, die an einen Rollstuhl gebunden sind, wobei insbesondere Querschnittsgelähmte und Multiple-Sklerose-Kranke behandelt werden sollen, die in ihrer Beweglichkeit weitgehend eingeschränkt sind.

Diese Aufgabenstellung wird durch die Erfindung, wie sie in den Ansprüchen gekennzeichnet ist, gelöst.

Auf diese Weise kann ein Patient die Pedalen des Tretlagers unmittelbar von einem Rollstuhl aus erreichen. Vor allem besteht dank des die Beine getrennt haltenden Körpers in keinem Falle die Gefahr, dass sich die Beine und insbesondere die Knie gegeneinander berühren. Durch Anliegen der Beine an den glatten Wandungen des sie trennenden Körpers können Verletzungen nicht verursacht werden. Unfälle infolge unkontrollierter Beinbewegungen werden somit vermieden. Da von der geometrischen Grundform eines Fahrrades insofern abgewichen wurde, als nicht nur der Sattel entfällt, sondern auch der Körper in Richtung auf den Benutzer geneigt ist, lassen sich auch die Handgriffe mühelos vom Rollstuhl aus erreichen. Die unterhalb ihres Drehpunktes hängend an den Kurbeln angeordneten Pedalen gewährleisten auch dann eine optimale Haltung der Füsse, wenn Patienten die Fussbewegungen nicht mehr hinreichend kontrollieren können. Ein Kippen der Füsse ist bei der hängenden Anordnung der Pedale mit Sicherheit ausgeschlossen. Die seitlich hochgezogenen Ränder der Fussplatten der Pedalen verhindern eine Berührung der Fussränder mit den sich bewegenden Teilen.

Dem Erfordernis nach besonders glatten Wandungen der Abschnitte des Körpers wird dadurch Rechnung getragen, dass sie aus Kunststoff, und zwar insbesondere aus Polymetacrylsäuremethylester, bestehen.

Die Drehzahlsteuerung des Motors kann wahlweise mittels eines an der im oberen Abschnitt des Körpers abschliessenden Platte befindlichen Dimmer oder mittels eines drehbar ausgeführten Handgriffes eingestellt werden. In beiden Fällen ist die Steuerung für den Patienten leicht vorzunehmen.

Aus Gründen der Betriebssicherheit ist es von beträchtlichem Vorteil, wenn der Bewegungsmotor die Pedalkurbelwelle über ein Schneckengetriebe und eine Rutschkupplung antreibt, für die ein Bowdenzug betätigbar ist.

Eine besondere Anpassung an die Bewegungsvorgänge der Beine wird noch dadurch erreicht, dass die seitlichen Wände des Körpers im Bereich der Knie des Benutzers nach innen eingewölbt sind.

Um die Vorrichtung mühelos an den Benutzer heranbringen und nach Gebrauch wieder von ihm weg transportieren zu können, ist das Bodengestell entlang seiner vorderen oder entlang seiner hinteren Kante mit einer Rolle derart versehen, dass diese in Kippstellung der Vorrichtung Bodenberührung haben.

Erhebliche Bedeutung hat noch die Standsicherheit der Vorrichtung.

Sie wird dadurch stabilisiert, dass das Bodengestell beidseitig überragende, vordere und hintere Auslegerstützen für den Bodenkontakt aufweist.

Nachstehend wird die Erfindung anhand von sich auf Ausführungsbeispiele beziehende Zeichnungen näher erläutert. Darin zeigen:
Figur 1 eine perspektivische Darstellung der erfindungsgemässen Vorrichtung in schräger Vorderansicht,
Figur 2 eine perspektivische Darstellung der erfindungsgemässen Vorrichtung in schräger Hinteransicht,
Figur 3 eine Querschnittsdarstellung des Getriebes der neuen Vorrichtung,
Figur 4 eine teilweise Querschnittsdarstellung einer Pedalanordnung und
Figur 5 eine andere Ausführungsart der erfindungsgemässen Vorrichtung in seitlicher Ansicht.

Die Figuren 1 und 2 zeigen die aus dem unteren Abschnitt 33 des verkleidenden Körpers austretende Pedalkurbelwelle 11, an die sich zu beiden Seiten eine Kurbel 1 anschliesst. Am endseitigen Drehpunkt 8 der Kurbeln 1 sind die Pedale 4 bzw. 4' hängend angeordnet. Im Innern des verkleidenden Abschnittes 33 befindet sich weiterhin noch ein später zu beschreibender Antriebsmotor mit Kupplung und Getriebe, so dass die Pedalkurbelwelle 11 motorisch bewegbar ist. Der untere Abschnitt 33 wird mittels der zu beiden Seiten austretenden Auslegerstützen 34 fest auf dem Boden gehalten. An der vorderen Kante erkennt man eine Rolle 26, die normalerweise ohne Bodenberührung ist. Wenn jedoch die Vorrichtung nach vorne gekippt wird, erlangt die genannte Rolle 26 Bodenberührung, so dass ein leichtes Verfahren möglich ist.

Vom Abschnitt 33 erstreckt sich ein Rohr 23 nach oben, um mit etwas Abstand vom unteren Abschnitt den oberen Abschnitt 32 des verkleidenden Körpers zu tragen. Dieser obere Abschnitt ist insbesondere so gestaltet, dass er zwischen den Knien des Patienten eine Trennung bewirkt. Die glatten Wandungen 29, mit denen dieser obere Abschnitt 32 im wesentlichen verschalt ist, lassen ein leichtes Entlanggleiten der Knie zu, so dass auch Verletzungen unterbleiben. Die Längserstreckung 30 muss also so bemessen sein, dass der Abschnitt 32 sich zwischen den Knien befindet. Von verhältnismässig geringer Ausdehnung ist die Quererstreckung 31. In Nähe der vorderen oberen Kante durchdringen die Handgriffe 6 und 6' den Abschnitt 32. Einer der Handgriffe ist drehbar und erlaubt über einen Bowdenzug die Einstellung der Drehzahl des hier nicht gezeichneten Motors. Oben ist der Abschnitt 32 von der im wesentlichen ebenen Platte 14 verschlossen, die, wie Figur 2 zeigt, noch Schalter und Anzeigegeräte tragen kann. Der Benutzer sitzt in der Regel hinter der Vorrichtung, so dass seine Hände bei ausgestreckten Armen die Handgriffe 6 und 6' umschliessen können. Die Füsse werden in die Pedale 4 so gestellt, dass die Zehen zum offenen Ende der Pedalen weisen. Der hochgezogene Rand 35 schützt die Fussränder und gegebenenfalls auch die Knöchel vor unbeabsichtigten Berührungen.

Die bereits erwähnten, endseitigen Drehpunkte 8 der Kurbeln 1 tragen, wie Figur 4 erkennen lässt, mittels vorstehender Bolzen Radialkugellager 7, mit deren Hilfe die Pedale 4 hängend angeordnet sind. Die Pedalkurbelwelle 11, an welcher die Kurbeln 1 endseitig befestigt sind, wird gemäss Figur 3 über die Schnecke 18 und das damit im Eingriff stehende Zahnrad 19 und schliesslich die Rutschkupplung 20 angetrieben. Für die Rutschkuppelung besteht ein Bowdenzug 21, der durch das in den Figuren 1, 2 und 5 gezeigte Rohr 23 nach oben führt, so dass er von dort betätigbar ist. Wie Figur 3 weiterhin zeigt, ist die gesamte Anordnung in einem Gehäuse untergebracht, so dass Getriebe und Kuppelung einerseits nicht verschmutzen können, und dass andererseits aber auch kein Öl bzw. keine Schmierstoffe austreten können.

Die weitere Ausgestaltungsform der Erfindung gemäss den Figuren 5 und 6 zeigen, wie das oben verlaufende Rohr 23 mit Stützen 24 ein Bodengestell ausbildet. Ferner zeigt Figur 5 die Lage des Motors 3, der an das Tretlager 2 angeschlossen ist und dessen Abtrieb von der bereits erwähnten Schnecke 18 gebildet ist. Für das Bodengestell besteht die Grundfläche 13, von welcher sich die Verkleidung 5 schräg nach oben verlaufend erstreckt.

Bei dieser Ausführungsform wird zur Verbesserung der Standfestigkeit das Bodengestell im Bereich seiner Grundfläche 13 mit einer Standplatte 27 ausgebildet. An deren hinterer Kante erkennt man gemäss Figur 5 eine Rolle 26, mittels welcher die Vorrichtung in Kipplage verfahrbar ist.

## Patentansprüche

1. Vorrichtung für eine passive Beinbewegung mit einem Tretlager (2), einem dieses tragenden Bodengestell, je einer auf beiden Seiten des Tretlagers (2) angeordneten, mittels eines Bewegungsmotors (3) angetriebenen Kurbel (1 ) mit Pedalen (4) und einer Griffstange mit Handgriffen (6, 6'), bis zu denen die Griffstange mit einem Körper (32) verkleidet ist, der mit im wesentlichen in senkrechten Ebenen liegenden glatten Wandungen (29) verschalt ist und einen in horizontaler Ebene langgestreckten Querschnitt mit einer in Bezug zu seiner Querstreckung (31) erheblich grösseren Längserstreckung (30) aufweist, wobei sich die Handgriffe (6, 6') oberhalb des Tretlagers (2) befinden, dadurch gekennzeichnet,
dass der Körper als selbständiger oberer Abschnitt (32), der die Knie des Benutzers zu trennen vermag, mit Abstand von einem unteren Abschnitt (33) ausgebildet ist, mit dem er durch ein vom Bodengestell ausgehendes Rohr (23) verbunden ist,
dass der Körper oben mit einer ebenen Platte (14) für die Aufnahme von Handschaltern für den Bewegungsmotor (3) abgeschlossen und von dem schräg nach oben in Richtung auf den Benutzer geneigten Rohr (23) ebenfalls in Richtung auf den Benutzer ausgerichtet ist und
dass die aus Fussplatten mit seitlich hochgezogenen Rändern (35) bestehenden Pedalen (4,4') unterhalb ihres Drehpunktes (8) hängend an den Kurbeln (1) angeordnet sind.

2. Vorrichtung nach Anspruch 1, dadurch gekennzeichnet, dass die Abschnitte (32, 33) des Körpers aus Kunststoff geformt sind.

3. Vorrichtung nach den Ansprüchen 1 und 2, dadurch gekennzeichnet, dass die Abschnitte (32, 33) des Körpers aus Polymetacrylsäuremethylester bestehen.

4. Vorrichtung nach den Ansprüchen 1 bis 3, wobei der Bewegungsmotor (3) mit variabler Drehzahl zu betreiben ist, dadurch gekennzeichnet, dass die Drehzahlsteuerung des Bewegungsmotors (3) mittels eines an der Platte (14) befindlichen Dimmers einstellbar ist.

5. Vorrichtung nach den Ansprüchen 1 bis 3, wobei der Bewegungsmotor (3) mit variabler Drehzahl zu betreiben ist, dadurch gekennzeichnet, dass die Drehzahlsteuerung des Bewegungsmotors 3 mittels eines drehbar ausgeführten Handgriffes (6') einstellbar ist.

6. Vorrichtung nach den Ansprüchen 1 bis 5, dadurch gekennzeichnet, dass der Bewegungsmotor (3) die Pedalkurbelwelle (11) über ein Schneckengetriebe und eine Rutschkuppelung (20) antreibt, für die ein Bowdenzug (21) betätigbar ist.

7. Vorrichtung nach den Ansprüchen 1 bis 6, dadurch gekennzeichnet, dass die seitlichen glatten Wandungen (29) im Bereich der Knie des Benutzers nach innen gewölbt sind.

8. Vorrichtung nach den Ansprüchen 1 bis 7, dadurch gekennzeichnet, dass das Bodengestell entlang einer seiner Kanten mit Rollen (26) derart versehen ist, dass diese in Kippstellung der Vorrichtung Bodenberührung haben.

9. Vorrichtung nach den Ansprüchen 1 bis 8, dadurch gekennzeichnet, dass das Bodengestell beidseitig überragende, vordere und hintere Auslegerstützen (34) für den Bodenkontakt aufweist.

## Revendications

1. Dispositif permettant un mouvement passif des jambes avec palier (2), comme chassis de sol porteur, avec de chaque côté du palier (2) manivelles et pédales (4) actionnées par un moteur à mouvements (3) et une barre à poignées (6, 6') jusqu'à niveau desquelles un corps est habillé par un coffrage perpendiculaire à surfaces latérales lisses (29), ainsi qu'un plan transversal de forme oblonge plus longue (30) que large (31) et dont les poignées (6, 6') sont situées au dessus du palier (2), caractérisé par le fait que le corps comme partie supérieure (32) indépendante, permettant la séparation des genoux de l'utilisateur est séparé d'une partie inférieure (33), avec laquelle il est re- liévau par une tubulure 23 chassis de sol. Du fait que le corps se termine en haut par une platine (14) recevant des commutateurs manuels pour le moteur à mouvements (3) et est axéaussi bien en oblique suivant l'inclinasion de la tubulure (23) que dans la direction de l'utilisateur et que les pédales cvfd>«4,4') sont composées de planches pour pieds à rebords latéraux (35) qui pendant aux manivelles en dessous de leur point de rotation (8).

2. Dispositif selon les exigences sous 1, caractérisé par le fait que les parties du corps (32, 33) sont formées en plastique.

3. Dispositif selon les exigences 1 et 2 caractérisé par le fait que les parties (32, 33) du corps sont faites d'ester de méthyle de polyméthacrylate acide.

4. Dispositif selon les exigences 1 à 3 caractérisé par lequel le moteur à mouvements (3) func- tionne à nombre de tours variable par le fait que la commande du nombre de tours du moteur à mouvements (3) se règle par un réducteur fixé à la platine(14).

5. Dispositif selon les exigences 1 à 3 par lequel le moteur à mouvements (3) fonctionne à nombre de tours variable par le fait que la commande du nombre de tours du moteur à mouvements (3) se règle par une poignée (6) tournante.

6. Dispositif selon les exigences 1 à 5 caractérisé par le fait que le moteur à mouvements (3) entraîne l'arbre de manivelle de pédale par un engrenage à vis sans fin et un embrayage par glissières, commandable par tige flexible (21 ).

7. Dispositif selon les exigences de 1 à 6 caractérisé par le fait que les surfaces latérales lisses (29) à hauteur des genoux de l'utilisateur sont cambrées vers l'intérieur.

8. Dispositif selon les exigences de 1 à 7 caractérisé par le fait que le chassis de sol est pourvu de roulettes (26) a l'une de ses extrémités de telle manière que le dispositif ait contact au sol en position penchée.

9. Dispositif selon les exigences de 1 à 8 caractérisé par le fait que le chassis de sol présente dépassant de part et d'autre des supports à bras, à l'avant et à l'arrière pour le contact au sol.

## Claims

1. A passive leg-exercise apparatus comprising a pedal bearing means (2) supported on a floor stand, a pedal crank (1) mounted of each outer end of said bearing means (2) being driven by a drive motor (3) and being provided with pedals (4), a handle bar being provided with hand grips (6,6') up to which said handle bar is covered with panels (29), disposed substantially in vertical planes and with a body section extending longitudinal in a horizontal plane the length (30) of which being substantially greater than its transverse extension (31), wherein the hand grips (6, 6') are disposed above said bearing means (2), characterized by the body being provided as an independant upper element (32) capable for separating the users' knees and spaced from a lower element (33) to which it is connected by a tubular support (23) extending from sais floor stand, the body having an upper closure in form of a plane top-plate (14) accomodating hand switches for the drive motor (3), and being inclined towards the user by the tubular support (23) which is inclined towards the user itself, and the pedals (4, 4') being in the form of feet plates with raised peripheral edge portions (35), and being mounted hanging on each outer end of said pedal crank (1) so that the pivot axis (8) of each pedal (4,4') is always above the pedal (4,4') in use.

2. An apparatus as claimed in claim 1, characterized by the elements (32, 33) being made of plastic.

3. An apparatus as claimed in the claims 1 and 2, characterized by the elements (32, 33) being made of polymethylmetacrylate ester.

4. An apparatus as claimed in the claims 1 to 3, wherein the drive motor (3) is capable being driven with a variable speed, characterized by the drive motor (3) being controlled by means of a dimmer situated on the top plate (14).

5. An apparatus as claimed in claim 4, characterized by the drive motor (3) being controlled by a rotable hand grip (6').

6. An apparatus as climed in the claims 1 to 5, characterized by the drive motor (3) driving the pedal crank (11) by a worm gear via an overrunning clutch (20) operable by a Bowden wire (21).

7. An apparatus as claimed in the claims 1 to 6, characterized by the smooth panels (29) being convexed inwardly in the region of the users' knees.

8. An apparatus as claimed in the claims 1 to 7, characterized by the floor stand being provided along one of its edges with rollers (26) so that upon tilting of the apparatus said rollers (26) contact the floor.

9. An apparatus as claimed in the claims 1 to 8, characterized by the floor stand being provided on both sides with a frontal and a rear outtrigger struts (34) for contacting the floor in use.
